# EUROPÄISCHE PATENTSCHRIFT

(11) **EP 4 036 333 B1**
(45) Veröffentlichungstag und Bekanntmachung des Hinweises auf die Patenterteilung: **12.02.2025**
(21) Anmeldenummer: 22151793.1
(22) Anmeldetag: 17.01.2022
(51) Int. Cl.: E03D 1/26, E03D 1/32, E03D 5/01, E03D 5/10

(54) **SPÜLSYSTEM FÜR TOILETTEN**
FLUSHING SYSTEM FOR TOILETS
SYSTÈME DE CHASSE D'EAU POUR TOILETTES

(30) Priorität: 28.01.2021 CN 202120239710 U
(43) Veröffentlichungstag der Anmeldung: 03.08.2022
(73) Patentinhaber: Oceanwell (Xiamen) Industrial Co., Ltd., Xiamen, Fujian (CN)
(72) Erfinder: Peng, Dong, Dongfu Town Haicang Dist., Xiamen (CN); Chen, Shoushun, Dongfu Town Haicang Dist., Xiamen (CN); Wang, Minan, Dongfu Town Haicang Dist., Xiamen (CN)
(74) Vertreter: Rätsch, Caroline

(56) Entgegenhaltungen:
- EP-A1- 2 058 443
- US-A1- 2017 275 862
- US-A1- 2018 282 987
- US-B2- 9 702 130

## Beschreibung

### Technisches Gebiet

Die vorliegende Erfindung betrifft eine intelligente Toilette und deren Spülsystem.

### Stand der Technik

Die Spülfunktion von herkömmlichen intelligenten Toiletten auf dem europäischen Markt wird durch Wasserkästen mit Wandeinbau oder in einem Gehäuseelement verwirklicht. Wenn ein Nutzer ohne Wasserkasten mit Wandeinbau oder in einem Gehäuseelement eine intelligente Toilette nutzen möchte, ist eine neue Anordnung des Spülwasserkastens erforderlich, was eine erhebliche Veränderung des Sanitärraums bedingt und umständlich, arbeits-, zeit- und kostenintensiv ist. In den Sanitärräumen einiger Nutzer bestehen teilweise Beschränkungen hinsichtlich des zur Verfügung stehenden Platzes usw., so dass ein Wandeinbau des Wasserkastens unmöglich und eine Verwendung der intelligenten Toilette insoweit ausgeschlossen sein kann.

Auf dem chinesischen Markt erfolgt bei der Wasserkastenspülung zumeist die Verwendung eines Druckbeutels in Abstimmung mit dem Siphon zur Durchführung des Spülens. Der Spüldruck wird grundsätzlich über eine Feder weitergegeben, wobei der Leitungswasserdruck in Federenergiepotential umgewandelt wird, welches beim Spülen augenblicklich freigesetzt wird, um die Spülkraft zu erhöhen. Weil diese Konstruktion auf einen Leitungswasserdruck angewiesen ist, besteht keine Möglichkeit, einen Luftspalt zwischen dem Druckbeutel und dem Wassereinlassende zu realisieren. Zwischen dem Druckbeutel und dem von außen zugeführten Leitungswasser besteht also kein Luftspalt, so dass die Anforderungen zur Verhinderung von Rückfluss gemäß EN1717 (Norm für Rückflussverhinderungs-Vorrichtungen) nicht erfüllt sind und keine Eignung für den europäischen Markt gegeben ist.

Aus der US 9,702,130 B2 ist ein Spülsystem mit den Merkmalen des Oberbegriffs des Anspruchs 1 bekannt. Weitere Spülsysteme sind aus der US 2017/027862 A1 und der EP 2 058 443 A1 bekannt.

Aus der US 2018/0282987 A1 ist ein Spülsystem bekannt, bei dem eine Wasserleitung zur Versorgung eines Keramikkörpers mit Wasser mit einem Anschluss verbunden ist. Der Anschluss steht mit einer Gewindemutter in Eingriff. Zwischen der Gewindemutter und dem Keramikkörper ist eine Dichtung angeordnet. Beim Anziehen der Gewindemutter wird die Dichtung zwischen dem Keramikkörper und der Gewindemutter eingespannt.

Ausgehend von dem bekannten Stand der Technik liegt der Erfindung die Aufgabe zugrunde, eine kompakte und sichere Dicht-Verbindung zu schaffen.

### Inhalt der Erfindung

Durch die vorliegende Erfindung erfolgt die Bereitstellung einer intelligenten Toilette und deren Spülsystem, wobei kein Wasserkasten mit Wandeinbau oder in einem Gehäuseelement erforderlich ist und gleichzeitig die Rückflussverhinderungs-Norm erfüllt wird.

Die Erfindung löst die zugrunde liegende Aufgabe durch eine intelligente Toilette mit den Merkmalen des Anspruchs 8 und deren Spülsystem mit den Merkmalen des Anspruchs 1.

Das Spülsystem für eine intelligente Toilette umfasst die Merkmale von Anspruch 1.

Bei der intelligenten Toilette ist im vorderen Abschnitt des Keramikkörpers ein Auffangbecken vorgesehen, der hinten im oberen Bereich des Auffangbeckens einen Spülwasserkanal aufweist, wobei der Keramikkörper hinten im unteren Bereich des Auffangbeckens ein Abwasserableitungsrohr aufweist. Ferner ist das o. g. Spülsystem für eine intelligente Toilette vorgesehen, das im hinteren Abschnitt des Keramikkörpers montiert ist.

Die erfindungsgemäße Konzeption bietet die folgenden Vorteile:
1. Dadurch, dass zwischen dem Wasserauslassweg des Wassereinlassventils und dem bis zum hohen Wasserstand-Einstellwert steigenden Flüssigkeitspegel ein Luftspalt vorgesehen ist, kann ein Zurückfließen von Wasser innerhalb des Wasserkastens effektiv verhindert werden, was die Prüfnorm des europäischen Marktes erfüllt.
2. Bei einem Spülen wird das im Wasserkasten befindliche Wasser durch die Wasserpumpe zum Spülwasserkanal am Keramikkörper gesaugt, um ein intensives Spülen des Auffangbeckens zur Verfügung zu stellen, so dass eine Montage bei Wasserkästen ohne Wandeinbau und in einem Gehäuseelement möglich ist.

### Figurenbeschreibung

Im Folgenden wird die Erfindung anhand eines bevorzugten Ausführungsbeispiels im Zusammenhang mit der anhängenden Zeichnung näher erläutert.
Figur 1 zeigt eine perspektivische Teilansicht der intelligenten Toilette (ohne Darstellung der intelligenten Deckelkomponente).
Figur 2 zeigt eine Draufsicht der intelligenten Toilette (ohne Darstellung der intelligenten Deckelkomponente).
Figur 3 zeigt eine perspektivische Ansicht des Keramikkörpers der intelligenten Toilette.
Figur 4 zeigt eine perspektivische Ansicht des Wasserkastens und des Wassereinlassventils der intelligenten Toilette.
Figur 5 zeigt eine Seitenansicht des Wassereinlassventils der intelligenten Toilette.
Figur 6 zeigt eine Schnittansicht der intelligenten Toilette (ohne Darstellung der intelligenten Deckelkomponente).
Figur 7 zeigt eine Verbindung des Anschlusses, des Gummiteils, der Gewindemutter und des Keramikkörpers.
Figur 8 zeigt den Betriebsablauf des Spülsystems der intelligenten Toilette.

### Ausführungsbeispiel

Die in Figur 1 bis Figur 8 gezeigte intelligente Toilette umfasst einen Keramikkörper 10, wobei in einem vorderen Abschnitt des Keramikkörpers ein Auffangbecken 12 für Ausscheidungen vorgesehen ist, und wobei der Keramikkörper hinten im oberen Bereich des Auffangbeckens einen Spülwasserkanal 14 und hinten im unteren Bereich des Auffangbeckens ein Abwasser-Leitungsrohr 16 aufweist. Im hinteren Abschnitt des Keramikkörpers ist ein Spülsystem 20 angeordnet, durch das das Spülen des Auffangbeckens 12 des Keramikkörpers 10 erfolgt. Bei dem Spülwasserkanal 14, dem Auffangbecken 12 und dem Abwasser-Leitungsrohr 16 handelt es sich um übliche Konstruktionen bei Keramikkörpern, so dass insoweit auf Keramikkörper nach dem Stand der Technik verwiesen wird. Nachstehend erfolgt eine Beschreibung der Konstruktion und des Betriebsablaufs des Spülsystems 20.

Das Spülsystem 20 umfasst ein Wassereinlassventil 21 und einen Wasserkasten 22, wobei das Wassereinlassventil 21 eine Luftspalt-Trennfunktion aufweist. Das Wassereinlassventil 21 sperrt den Wassereinlassweg, wenn der Flüssigkeitspegel im Wasserkasten 22 einen hohen Wasserstand-Einstellwert erreicht (Sperrung der Wasserzufuhr zum Wasserkasten). Das Wassereinlassventil öffnet den Wassereinlassweg, wenn der Flüssigkeitspegel im Wasserkasten auf einen niedrigen Wasserstand-Einstellwert sinkt (Wasserzufuhr zum Wasserkasten). Zwischen dem Wasserauslassweg des Wassereinlassventils 21 und dem bis zum hohen Wasserstand-Einstellwert steigenden Flüssigkeitspegel ist ein Luftspalt vorgesehen. Dies bedeutet, dass das Wasser nach dem Austritt aus dem Wasserauslassweg eine gewisse Distanz herabfallen muss, bevor es auf das Wasser des Wasserkastens gelangt. Zu der konkreten Konstruktion des Wassereinlassventils 21 wird auf die frühere chinesische Anmeldung Nr. 202020261811.8 des Anmelders verwiesen. Auf der Oberseite des Wasserkastens 22 ist eine Montageöffnung 221 vorgesehen, wobei das Wassereinlassventil 21 durch die Montageöffnung 221 an dem oberen Abschnitt des Wasserkastens montiert ist. Das Spülsystem 20 umfasst ferner eine Wasserpumpe 23, wobei eine Wasserauslassöffnung 222 des Wasserkastens durch eine Wasserleitung 25 mit einer Wassereinlassöffnung der Wasserpumpe 23 verbunden ist, und wobei eine Wasserauslassöffnung der Wasserpumpe 23 durch eine Wasserleitung 26 mit dem Spülwasserkanal 14 des Keramikkörpers verbunden ist.

Bei einem Spülen wird die Wasserpumpe 23 aktiviert und saugt Wasser aus dem Wasserkasten 22, so dass das Wasser in den Spülwasserkanal 14 gelangt und schließlich das Spülen bewirkt. Sobald der Flüssigkeitspegel des Wasserkastens 22 bis zum niedrigen Wasserstand-Einstellwert sinkt, öffnet das Wassereinlassventil 21 automatisch und es erfolgt eine Zufuhr von externem Wasser zum Wasserkasten 22. Wenn das Wasser im Wasserkasten 22 bis zum hohen Wasserstand-Einstellwert steigt, schließt das Wassereinlassventil 21 automatisch und die Wasserzufuhr zum Wasserkasten 22 ist geschlossen.

Bevorzugt ist vorgesehen, dass es sich bei der Wasserpumpe 23 um eine Flügelrad-Wasserpumpe handelt, wobei die Position der Verbindung zwischen der Wasserleitung 26 und dem Spülwasserkanal 14 höher liegt als der hohe Wasserstand-Einstellwert. Somit ist der gesamte Wasserweg selbst bei einer nicht aktivierten Wasserpumpe 23 durchgängig. Unter normalen Umständen erreicht der Flüssigkeitspegel des Wasserkastens 22 den hohen Wasserstand-Einstellwert. Wenn die Wasserpumpe 23 nicht aktiviert ist, fließt kein Wasser in den Spülwasserkanal 14. Falls eine Störung ein automatisches Schließen des Wassereinlassventils 21 verhindert, führt dies zu einer kontinuierlichen Zufuhr von Wasser zum Wasserkasten, wobei das Wasser entlang der Wasserleitung 25, der Wasserpumpe 23 und der Wasserleitung 26 in den Spülwasserkanal 14 und damit zum Auffangbecken 12 gelangt.

Vorzugsweise ist die Wasserauslassöffnung 222 des Wasserkastens 22 unten am Wasserkasten und die Wasserpumpe 23 außerhalb in einem unteren Bereich des Wasserkastens 22 angeordnet. Die Position der Wasserpumpe 23 ist relativ niedrig, so dass beim Wasserauslass das Wasser aus dem Wasserkasten 22 unmittelbar auf die Wasserpumpe 23 treffen kann, was eine Steigerung des Spüleffekts ermöglicht.

Vorzugsweise weist der Wasserkasten 22 ferner eine Überlauföffnung 223 auf, die höher angeordnet ist als der hohe Wasserstand-Einstellwert. Die Überlauföffnung begünstigt einerseits die Luftableitung bei einer Wasserzufuhr zum Wasserkasten 22. Andererseits kann im Falle der kontinuierlichen Wasserzufuhr zum Wasserkasten 22 überschüssiges Wasser durch die Überlauföffnung abfließen. Bei dem vorliegenden Ausführungsbeispiel liegt die Überlauföffnung 223 höher als die Position der Verbindung zwischen der Wasserleitung 26 und dem Spülwasserkanal 14. Falls ein automatisches Schließen des Wassereinlassventils 21 nicht möglich ist und kontinuierlich Wasser zum Wasserkasten zufließt, gelangt überschüssiges Wasser in den Spülwasserkanal 14 und fließt nicht aus der Überlauföffnung 223.

Bevorzugt ist vorgesehen, dass der Wassereinlassweg des Wassereinlassventils 21 an einer Seitenwand des Wasserkastens 22 hängend befestigt ist. Dies führt zu einer einfachen Montage und Positionierung.

Vorzugsweise ist auf der Oberseite des Wasserkastens 22 rings um die Montageöffnung 221 herum eine Einfassung 225 angeordnet.

Die intelligente Toilette umfasst ferner eine Basisplatte 30 und ein Steuerungsmodul 40 zur Aktivierung und Deaktivierung der Wasserpumpe 23, wobei die Basisplatte 30 mit einer Bodenfläche des Innenraums des hinteren Abschnitts des Keramikkörpers 10 verbunden ist, und wobei der Wasserkasten 22, die Wasserpumpe 23 und das Steuerungsmodul 40 an der Basisplatte 30 montiert sind.

Erfindungsgemäß ist vorgesehen, dass die mit dem Spülwasserkanal 14 verbundene Wasserleitung 26 mit ihrem Ende mit einem inneren Ende eines Anschlusses 50 in Steckverbindung steht, wobei das äußere Ende des Anschlusses 50 durch eine Montageöffnung 18 des Keramikkörpers 10 hindurchgreift und in den Spülwasserkanal 14 ragt, und wobei an dem äußeren Ende des Anschlusses 50 ein sich nach außen erweiternder Anschlag 52 ausgebildet ist. Der Anschluss 50 ist von einem Gummiteil 60 umfasst, das durch die Montageöffnung 18 am Keramikkörper geführt ist. An der Außenseite des Anschlusses 50 ist ein Gewinde mit einer Gewindemutter 54 zur Drehverbindung vorgesehen, wobei die Gewindemutter 54 derart mit dem Anschlag 52 zusammenwirkt, dass bei einem Festziehen der Gewindemutter 54 das Gummiteil 60 von außen und innen derart gepresst wird, dass es sich ausdehnt und in der Montageöffnung 18 abdichtend verklemmt. Es sei darauf hingewiesen, dass die Wasserleitung 26 durch den Anschluss und das Gummiteil von außen nach innen in die Montageöffnung eingeführt werden kann, um anschließend durch Festziehen der Gewindemutter die Befestigung vorzunehmen. Dabei ist das Gummiteil abdichtend in der Montageöffnung gehalten, was nicht nur die Montage erleichtert, sondern auch einen besseren Abdichtungseffekt bewirkt.

Bei den beschriebenen Ausführungen handelt es sich lediglich um vorteilhafte Ausführungsbeispiele der vorliegenden Erfindung, ohne dass dies eine entsprechende Beschränkung des Schutzumfangs der vorliegenden Erfindung bedeutet. Nach den Ansprüchen und der Beschreibung der vorliegenden Erfindung vorgenommene äquivalente Modifikationen und Ausgestaltungen fallen ebenfalls unter den Schutzumfang der vorliegenden Erfindung.

## Patentansprüche

1. Spülsystem für intelligente Toilette, umfassend ein Wassereinlassventil (21) und einen Wasserkasten (22), wobei das Wassereinlassventil (21) ein Wassereinlassventil mit einer Luftspalt-Trennfunktion ist und den Wassereinlassweg sperrt, wenn der Flüssigkeitspegel des Wasserkastens (22) bis zu einem hohen Wasserstand-Einstellwert steigt, und den Wassereinlassweg öffnet, wenn der Flüssigkeitspegel des Wasserkastens (22) bis zu einem niedrigen Wasserstand-Einstellwert sinkt, wobei zwischen dem Wasserauslassweg des Wassereinlassventils (21) und dem bis zum dem hohen Wasserstand-Einstellwert steigenden Flüssigkeitspegel ein Luftspalt vorgesehen ist, wobei ferner eine Wasserpumpe (23) vorgesehen ist, wobei eine Wasserauslassöffnung (222) des Wasserkastens (22) durch eine Wasserleitung (25) mit einer Wassereinlassöffnung der Wasserpumpe (23) verbunden ist, und wobei die Wasserauslassöffnung der Wasserpumpe (23) durch eine Wasserleitung (26) mit einem Spülwasserkanal (14) eines Keramikkörpers (10) verbunden ist, wobei auf der Oberseite des Wasserkastens (22) eine Montageöffnung vorgesehen ist, **dadurch gekennzeichnet, dass** das Wassereinlassventil (21) durch die Montageöffnung an einem oberen Abschnitt des Wasserkastens (22) montiert ist, und dass die mit dem Spülwasserkanal (14) verbundene Wasserleitung (26) mit ihrem Ende mit einem inneren Ende eines Anschlusses (50) in Steckverbindung steht, wobei das äußere Ende des Anschlusses (50) durch eine Montageöffnung (18) des Keramikkörpers (10) hindurchgreift und in den Spülwasserkanal (14) ragt, wobei an dem äußeren Ende des Anschlusses (50) ein sich nach außen erweiternder Anschlag (52) ausgebildet ist, wobei der Anschluss (50) von einem Gummiteil (60) umfasst ist, das durch die Montageöffnung (18) am Keramikkörper (10) geführt ist, wobei an der Außenseite des Anschlusses (50) ein Gewinde und eine Gewindemutter (54) zur Drehverbindung vorgesehen sind, und wobei die Gewindemutter (54) derart mit dem Anschlag (52) zusammenwirkt, dass bei einem Festziehen der Gewindemutter (54) das Gummiteil (60) von außen und innen derart gepresst wird, dass es sich ausdehnt und in der Montageöffnung (18) abdichtend verklemmt.

2. Spülsystem für intelligente Toilette nach Anspruch 1, **dadurch gekennzeichnet, dass** es sich bei der Wasserpumpe (23) um eine Flügelrad-Wasserpumpe handelt, wobei die Position der Verbindung zwischen der Wasserleitung (26) und dem Spülwasserkanal (14) höher liegt als der hohe Wasserstand-Einstellwert.

3. Spülsystem für intelligente Toilette nach Anspruch 2, **dadurch gekennzeichnet, dass** die Wasserauslassöffnung des Wasserkastens (222) unten am Wasserkasten (22) und die Wasserpumpe (23) außerhalb in einem unteren Bereich des Wasserkastens (22) angeordnet ist.

4. Spülsystem für intelligente Toilette nach Anspruch 1 oder 2, **dadurch gekennzeichnet, dass** an dem Wasserkasten (22) ferner eine Überlauföffnung (223) vorgesehen ist, die höher angeordnet ist als der hohe Wasserstand-Einstellwert.

5. Spülsystem für intelligente Toilette nach Anspruch 4, **dadurch gekennzeichnet, dass** die Überlauföffnung (223) höher angeordnet ist als die Position der Verbindung zwischen der Wasserleitung (26) und dem Spülwasserkanal (14) .

6. Spülsystem für intelligente Toilette nach Anspruch 1, **dadurch gekennzeichnet, dass** der Wassereinlassweg des Wassereinlassventils (21) hängend an der Seitenwand des Wasserkastens (22) befestigt ist.

7. Spülsystem für intelligente Toilette nach Anspruch 6, **dadurch gekennzeichnet, dass** auf der Oberseite des Wasserkastens (22) rings um die Montageöffnung herum eine Einfassung angeordnet ist.

8. Intelligente Toilette mit einem Spülsystem nach einem der Ansprüche 1- 7, wobei im vorderen Abschnitt des Keramikkörpers (10) ein Auffangbecken (12) für Ausscheidungen vorgesehen ist, wobei der Keramikkörper (10) hinten im oberen Bereich des Auffangbeckens (12) einen Spülwasserkanal (14) und hinten im unteren Bereich des Auffangbeckens (12) ein Abwasser-Leitungsrohr (16) aufweist, **dadurch gekennzeichnet, dass** das Spülsystem im hinteren Abschnitt des Keramikkörpers (10) montiert ist.

9. Intelligente Toilette nach Anspruch 8, **dadurch gekennzeichnet, dass** ferner eine Basisplatte (30) und ein Steuerungsmodul (40) zur Aktivierung und Deaktivierung der Wasserpumpe (23) umfasst sind, wobei die Basisplatte (30) mit einer Bodenfläche des Innenraums des hinteren Abschnitts des Keramikkörpers (10) verbunden ist, und wobei der Wasserkasten (22), die Wasserpumpe (23) und das Steuerungsmodul (40) an der Basisplatte (30) montiert sind.

## Claims

1. Flushing system for an intelligent toilet, comprising a water inlet valve (21) and a cistern (22), wherein the water inlet valve (21) is a water inlet valve with an air gap separation function and blocks the water inlet path when the liquid level of the cistern (22) rises to a high water level setting, and opens the water inlet path when the liquid level of the cistern (22) drops to a low water level setting, wherein provided between the water outlet path of the water inlet valve (21) and the liquid level rising to the high water level setting is an air gap, wherein furthermore provided is a water pump (23), wherein a water outlet opening (222) of the cistern (22) is connected to a water inlet opening of the water pump (23) by a water line (25), and wherein the water outlet opening of the water pump (23) is connected to a flushing water duct (14) of a ceramic body (10) by a water line (26), wherein provided on the upper side of the cistern (22) is an assembly opening, **characterized in that**
the water inlet valve (21) is assembled through the assembly opening on an upper portion of the cistern (22), and **in that** the water line (26), which is connected to the flushing water duct (14), by way of its end is connected to an inner end of a connector (50) by a push-fit, wherein the outer end of the connector (50) penetrates an assembly opening (18) of the ceramic body (10) and protrudes into the flushing water duct (14), wherein formed on the outer end of the connector (50) is a detent (52) which is enlarged towards the outside, wherein the connector (50) is encompassed by a rubber part (60) which is guided through the assembly opening (18) on the ceramic body (10), wherein provided on the external side of the connector (50) are a thread and a threaded nut (54) for a rotational connection, and wherein the threaded nut (54) interacts with the detent (52) in such a manner that, when tightening the threaded nut (54), the rubber part (60) is compressed from the outside and the inside in such a manner that said rubber part (60) expands and is jammed in a sealing manner in the assembly opening (18).

2. Flushing system for an intelligent toilet according to Claim 1, **characterized in that** the water pump (23) is an impeller water pump, wherein the position of the connection between the water line (26) and the flushing water duct (14) lies at a higher level than the high water level setting.

3. Flushing system for an intelligent toilet according to Claim 2, **characterized in that** the water outlet opening of the cistern (222) is disposed on the bottom of the cistern (22), and the water pump (23) is disposed outside, in a lower region of the cistern (22).

4. Flushing system for an intelligent toilet according to Claim 1 or 2, **characterized in that** furthermore provided on the cistern (22) is an overflow opening (223) which is disposed at a higher level than the high water level setting.

5. Flushing system for an intelligent toilet according to Claim 4, **characterized in that** the overflow opening (223) is disposed at a higher level than the position of the connection between the water line (26) and the flushing water duct (14).

6. Flushing system for an intelligent toilet according to Claim 1, **characterized in that** the water inlet path of the water inlet valve (21) is fastened so as to be suspended on the lateral wall of the cistern (22).

7. Flushing system for an intelligent toilet according to Claim 6, **characterized in that** a holder is disposed on the upper side of the cistern (22) so as to encircle the assembly opening.

8. Intelligent toilet having a flushing system according to one of Claims 1 - 7, wherein a catchment basin (12) for excrement is provided in the front portion of the ceramic body (10), wherein the ceramic body (10) has a flushing water duct (14) at the rear, in the upper region of the catchment basin (12), and has a wastewater pipe (16) at the rear, in the lower region of the catchment basin (12), **characterized in that** the flushing system is assembled in the rear portion of the ceramic body (10).

9. Intelligent toilet according to Claim 8, **characterized in that** furthermore comprised are a base plate (30) and a control module (40) for activating and deactivating the water pump (23), wherein the base plate (30) is connected to a bottom area of the interior space of the rear portion of the ceramic body (10), and wherein the cistern (22), the water pump (23) and the control module (40) are assembled on the base plate (30).

## Revendications

1. Système de chasse d'eau pour toilettes intelligentes, comprenant une vanne d'entrée d'eau (21) et un réservoir d'eau (22), la vanne d'entrée d'eau (21) étant une vanne d'entrée d'eau avec une fonction de séparation à espace d'air et fermant le trajet d'entrée d'eau lorsque le niveau de liquide du réservoir d'eau (22) augmente jusqu'à une valeur de réglage de niveau d'eau élevée, et ouvrant le trajet d'entrée d'eau lorsque le niveau de liquide du réservoir d'eau (22) descend jusqu'à une valeur de réglage de niveau d'eau basse, un espace d'air étant prévu entre le trajet de sortie d'eau de la vanne d'entrée d'eau (21) et le niveau de liquide augmentant jusqu'à la valeur de réglage de niveau d'eau élevée, une pompe à eau (23) étant en outre prévue, une ouverture de sortie d'eau (222) du réservoir d'eau (22) étant reliée par une conduite d'eau (25) à une ouverture d'entrée d'eau de la pompe à eau (23), et l'ouverture de sortie d'eau de la pompe à eau (23) est reliée par une conduite d'eau (26) à un canal d'eau de chasse (14) d'un corps en céramique (10), une ouverture de montage étant prévue sur le côté supérieur du réservoir d'eau (22), **caractérisé en ce que** la vanne d'entrée d'eau (21) est montée sur une section supérieure du réservoir d'eau (22) à travers l'ouverture de montage, et **en ce que** la conduite d'eau (26) reliée au canal d'eau de chasse (14) est en liaison d'enfichage par son extrémité avec une extrémité intérieure d'un raccord (50), l'extrémité extérieure du raccord (50) passant à travers une ouverture de montage (18) du corps en céramique (10) et pénétrant dans le canal d'eau de chasse (14), une butée (52) s'élargissant vers l'extérieur étant réalisée à l'extrémité extérieure du raccord (50), le raccord (50) étant entouré d'une pièce en caoutchouc (60) qui est guidée à travers l'ouverture de montage (18) sur le corps en céramique (10), un filetage et un écrou fileté (54) étant prévus sur le côté extérieur du raccord (50) pour la liaison rotative, et l'écrou fileté (54) coopérant avec la butée (52) de telle sorte que, lors d'un serrage de l'écrou fileté (54), la pièce en caoutchouc (60) est pressée de l'extérieur et de l'intérieur de telle sorte qu'elle se dilate et se coince de manière étanche dans l'ouverture de montage (18).

2. Système de chasse d'eau pour toilettes intelligentes selon la revendication 1, **caractérisé en ce que** la pompe à eau (23) consiste en une pompe à eau à palettes, la position de la liaison entre la conduite d'eau (26) et le canal d'eau de chasse (14) étant plus élevée que la valeur de réglage de niveau d'eau élevée.

3. Système de chasse d'eau pour toilettes intelligentes selon la revendication 2, **caractérisé en ce que** l'ouverture de sortie d'eau du réservoir d'eau (222) est agencée en bas du réservoir d'eau (22) et la pompe à eau (23) est agencée à l'extérieur dans une zone inférieure du réservoir d'eau (22).

4. Système de chasse d'eau pour toilettes intelligentes selon la revendication 1 ou 2, **caractérisé en ce qu'**une ouverture de trop-plein (223) est en outre prévue sur le réservoir d'eau (22), qui est agencée plus haut que la valeur de réglage de niveau d'eau élevée.

5. Système de chasse d'eau pour toilettes intelligentes selon la revendication 4, **caractérisé en ce que** l'ouverture de trop-plein (223) est agencée plus haut que la position de la liaison entre la conduite d'eau (26) et le canal d'eau de chasse (14).

6. Système de chasse d'eau pour toilettes intelligentes selon la revendication 1, **caractérisé en ce que** le trajet d'entrée d'eau de la vanne d'entrée d'eau (21) est fixé en suspension à la paroi latérale du réservoir d'eau (22) .

7. Système de chasse d'eau pour toilettes intelligentes selon la revendication 6, **caractérisé en ce qu'**une bordure est agencée sur le côté supérieur du réservoir d'eau (22) autour de l'ouverture de montage.

8. Toilettes intelligentes avec un système de chasse d'eau selon l'une quelconque des revendications 1 à 7, un bassin de réception (12) pour les déchets étant prévu dans la section avant du corps en céramique (10), le corps en céramique (10) présentant à l'arrière dans la zone supérieure du bassin de réception (12) un canal d'eau de chasse (14) et à l'arrière dans la zone inférieure du bassin de réception (12) un tuyau de conduite d'eaux usées (16), **caractérisées en ce que** le système de chasse d'eau est monté dans la section arrière du corps en céramique (10).

9. Toilettes intelligentes selon la revendication 8, **caractérisées en ce qu'**elles comprennent en outre une plaque de base (30) et un module de commande (40) pour activer et désactiver la pompe à eau (23), la plaque de base (30) étant reliée à une surface de fond de l'espace intérieur de la section arrière du corps en céramique (10), et le réservoir d'eau (22), la pompe à eau (23) et le module de commande (40) étant montés sur la plaque de base (30) .
